# EUROPÄISCHE PATENTSCHRIFT

(11) **EP 2 671 989 B1**
(45) Veröffentlichungstag und Bekanntmachung des Hinweises auf die Patenterteilung: **02.08.2017**
(21) Anmeldenummer: 12170951.3
(22) Anmeldetag: 06.06.2012
(51) Int. Cl.: D04B 7/24, D04B 15/36

(54) **Strickschloss und Verfahren zur Herstellung eines Filigrangestricks auf einer Flachstrickmaschine**
Knitting cam and method for producing a filigree knit on a flat knitting machine
Serrure de métier à tricoter et procédé de fabrication d'un tricotage en filigrane sur une machine à tricoter rectiligne

(43) Veröffentlichungstag der Anmeldung: 11.12.2013
(73) Patentinhaber: H. Stoll AG & Co. KG, 72760 Reutlingen (DE)
(72) Erfinder: Hawranek, Roland, 72555 Metzingen (DE)
(74) Vertreter: Kohler Schmid Möbus Patentanwälte

(56) Entgegenhaltungen:
- EP-A2- 0 896 078
- US-B1- 6 308 538

## Beschreibung

Die Erfindung betrifft ein Strickschloss einer Flachstrickmaschine mit einem vorlaufenden und einem nachlaufenden Stricksystem.
Außerdem betrifft die Erfindung ein Verfahren zur Herstellung eines Filigrangestricks auf einer Flachstrickmaschine.

Um die Mustervielfalt bei gestrickten Textilien zu erweitern, wurde bereits vorgeschlagen, so genannte Durchbruchmuster in Gestricken herzustellen, wobei Maschen oder Maschengruppen so umgehängt werden, dass Öffnungen in vorbestimmten Bereichen im Gestrick entstehen. Nachteilig ist hier, dass durch die Umhängeprozesse weniger Maschenkapazität zur Maschenherstellung genutzt werden kann. Weiterhin verliert der Bereich des Gestricks, in welchem Maschen umgehängt werden, an Stabilität.

In der DE 23 63 161 A1 ist das Prinzip der Maschenbildung in Filigrantechnik beschrieben, wobei ein verzugsfreies Gestrick hergestellt wurde. Hierzu wird ein Basisgestrick mit einem Bindefaden hergestellt, der für das menschliche Auge fast nicht sichtbar ist. Das eigentliche Muster wird mit einem Musterfaden gebildet, wobei an den Stellen, an denen das Muster auftreten soll, Maschen sowohl mit dem Musterfaden als auch mit dem Bindefaden gebildet werden.

Bei älteren Schlosssystemen von Flachstrickmaschinen war es möglich, Gestricke in Filigrantechnik auszubilden, da die im jeweils nachlaufenden Stricksystem nicht ausgewählten Nadeln trotzdem kuliert wurden. In modernen Strickschlössern von Flachstrickmaschinen ist es bisher nicht möglich, Gestricke in Filigrantechnik herzustellen, da im jeweils nachlaufenden Stricksystem nicht ausgewählte Nadeln nicht kuliert werden können.

In der FR 756.318 ist beschrieben, wie mit einer Rundstrickmaschine, welche gesteuerte Schlossteile besitzt, ein Filigrangestrick hergestellt wird. Dies geschieht, indem Nadeln, welche zusätzlich zum Bindefaden einen Musterfaden erhalten sollen, weiter ausgetrieben werden als die Nadeln, in welche nur der Bindefaden eingelegt werden soll.

Die EP 0 896 078 A2 offenbart eine Flachstrickmaschine mit Schiebernadeln sowie ein Strickschloss zum Betreiben dieser Schiebernadeln mit den Funktionen "Nichtstricken", "Fang", "Masche" und "Übergabe-Übernahme". Es ist ein vorlaufendes und ein nachlaufendes Strickschloss vorgesehen. Alle Nadeln, welche im vorlaufenden Schloss am Strickprozess teilgenommen haben, werden durch innere Abzugsschlossteile wieder komplett zurückgezogen und auf Kammgleiche gebracht, ehe sie im nachlaufenden Strickschloss wieder ausgetrieben werden.

Die US 6,308,538 B1 offenbart ein Verfahren zur Herstellung von fusselfreien Tüchern auf einer zweisystemigen Flachstrickmaschine. Die Maschine ist mit Hoch- und Niederfußnadeln sowie entsprechend schaltbaren Schlossteilen ausgestattet. Das Gestrick wird hergestellt unter Verwendung der Strickarten "Masche", "Fang", "Nichtstricken", welche in unterschiedlicher Weise auf dem vorderen und hinteren Nadelbett kombiniert werden.

Aufgabe der vorliegenden Erfindung ist es, ein Verfahren zur Herstellung eines Filigrangestricks auf einer Flachstrickmaschine mit einem modernen Strickschloss sowie ein entsprechendes Strickschloss bereitzustellen, mit dem ein Filigrangestrick hergestellt werden kann.

Gelöst wird diese Aufgabe durch ein Strickschloss einer Flachstrickmaschine mit den Merkmalen des Anspruchs 1.

Mit einem solchen Strickschloss ist es möglich, ein Filigrangestrick herzustellen. Die Nadeln, die keinen Musterfaden erhalten, aber einen Bindefaden erhalten haben, werden in ihrer Position gehalten oder nur unwesentlich ausgetrieben, solange die übrigen Nadeln den Musterfaden erhalten. Es wird sichergestellt, dass die dritte Anzahl von Nadeln im nachlaufenden Stricksystem nicht an einem Strickprozess teilnehmen, wobei im Sinne der Erfindung bereits das Umhängen von Maschen als Strickprozess betrachtet wird. Insbesondere wird sichergestellt, dass mit der dritten Anzahl von Nadeln kein Umhängevorgang durchgeführt wird und keine Masche gebildet wird.

Besondere Vorteile ergeben sich, wenn das Strickschloss bezüglich einer Mittenebene symmetrisch aufgebaut ist. Dies bedeutet, dass eine Maschenbildung in beiden Schlittenrichtungen durchgeführt werden kann.

Die zweite Anzahl von Nadeln kann geringer sein als die erste Anzahl von Nadeln. Weiterhin ist es denkbar, dass mit allen ausgewählten Nadeln auch der Musterfaden gestrickt wird. Dies bedeutet, dass die zweite Anzahl von Nadeln der ersten Anzahl von Nadeln entsprechen kann.

Zwischen den Stricksystemen ist ein Brückenteil angeordnet, welches die erste Anzahl von Nadeln nach der Einlage eines Bindefadens zunächst auf einer Fadeneinlageposition hält und dann auf eine Position oberhalb der Kammgleiche abzieht. Insbesondere werden die Nadeln im Bereich kurz vor der Schlossmitte auf eine Position oberhalb der Kammgleiche abgezogen. So wird erreicht, dass der Bindefaden in die Nadelhaken eingelegt wird, die Nadeln aber nur so weit abgezogen werden, dass die "alte" Masche, welche sich auf dem Nadelschaft befindet, zwar die Zunge schließt, aber nicht abgeschlagen wird (Fang auf der Nadel). Im nachlaufenden Stricksystem werden die Nadeln, welche mustergemäß zusätzlich zum Bindefaden einen Musterfaden erhalten sollen, ausgewählt und mittels eines Austriebsmittels auf eine Höhe zur Fadeneinlage (Fang oder Stricken) ausgetrieben, wodurch eine erneute Fadeneinlage (des Musterfadens) erfolgen kann. Der Austrieb der zweiten Anzahl von Nadeln im nachlaufenden Stricksystem erfolgt vorzugsweise durch ein Austriebsschlossteil. Das Austriebsmittel des vorlaufenden Stricksystems kann beispielsweise ein Austriebsschlossteil sein.

Gemäß einer Ausführungsform kann eine Führung zur Führung der Füße der dritten Anzahl von Nadeln vorgesehen sein. Die Führung ist vorzugsweise im Austriebsschlossteil des nachlaufenden Stricksystems ausgebildet. Insbesondere kann die Führung als Nut ausgebildet sein.

Durch die zweiten Auswahlmittel zur Auswahl der Nadeln, die nicht Bestandteil der zweiten Nadeln sind, kann sichergestellt werden, dass die Füße dieser Nadeln in die Führung gelangen und nicht so weit ausgetrieben werden wie die zweite Anzahl von Nadeln. Es können auch zweite Austriebsmittel vorgesehen sein, die die Nadeln, die nicht zur zweiten Anzahl der Nadeln gehören, ein Stück weit (nicht so weit wie die zweite Anzahl von Nadeln) austreiben. Allerdings werden diese Nadeln allenfalls so weit ausgetrieben, dass sie nicht an einem Strickprozess im nachlaufenden Stricksystem teilnehmen.

Gemäß einer vorteilhaften Ausgestaltung der Erfindung kann vorgesehen sein, dass das nachlaufende Stricksystem ein Drückerteil zum Unterdrücken der Füße der Nadeln der ersten Anzahl von Nadeln, die nicht Bestandteil der zweiten Anzahl von Nadeln sind, oder von zugeordneten Kupplungsteilen für die Strickauswahl aufweist. Das Drückerteil sorgt dafür, dass die Füße dieser Nadeln in die Führung des nachlaufenden Stricksystems gelangen. Insbesondere können Füße von Kupplungsteilen beim Einlaufen in das nachlaufende Stricksystem unterdrückt werden und erst wieder freigegeben werden, wenn sich die Nadelfüße der im nachlaufenden Stricksystem nicht für eine Maschenbildung mit dem Musterfaden ausgetriebenen Nadeln der ersten Anzahl von Nadeln in der Führung befinden.

Vorteilhafterweise weist das vorlaufende Stricksystem ein innen liegendes Abzugsschlossteil auf, welches außer Funktion gesetzt ist. Dadurch wird sichergestellt, dass die erste Anzahl von Nadeln lediglich bis auf eine Position oberhalb der Kammgleiche und nicht weiter abgezogen wird.

In den Rahmen der Erfindung fällt außerdem eine Flachstrickmaschine mit einem erfindungsgemäßen Strickschloss.

In den Rahmen der Erfindung fällt außerdem ein Verfahren zur Herstellung eines Filigrangestricks auf einer Flachstrickmaschine mit den Merkmalen des Anspruchs 7.

Zur Herstellung eines Gestrickstücks in Filigrantechnik gemäß dem erfindungsgemäßen Verfahren wird zunächst im jeweils vorlaufenden Stricksystem ein relativ dünner Bindefaden eingelegt (Fang). Der vorhandene Faden (Masche) wird aber nicht abgeschlagen. Er bleibt auf der Zunge liegen (aufgelegter Fang). Im jeweils nachlaufenden Stricksystem wird der Musterfaden in ausgewählte und ausgetriebene Nadeln eingelegt. Anschließend werden die Nadeln kuliert, wodurch die Nadeln, in welche einer der Fäden oder beide Fäden eingelegt sind, Maschen ausbilden. Mit dem erfindungsgemäßen Verfahren können Filigrangestrick und Plüsch einzeln oder in Kombination hergestellt werden. Es können ein- oder zweibettige Flachstrickmaschinen mit Zungen- oder Schiebernadeln verwendet werden. Das Basisgestrick, welches mit dem Bindefaden gebildet wird, kann mit allen Nadeln oder unter teilweiser Verwendung der Nadeln (multigauge, flexible gauge) gebildet werden. Die erste Anzahl von Nadeln, die einen Faden erhalten, kann also allen Nadeln der Flachstrickmaschine oder nur einem Teil davon entsprechen. Die zweite Anzahl von Nadeln, die einen Faden erhalten, kann der ersten Anzahl von Nadeln oder einem Teil davon entsprechen.

Diejenigen Nadeln, die einen Bindefaden erhalten haben, jedoch nicht auch einen Musterfaden erhalten sollen, werden vorzugsweise zumindest im Wesentlichen in ihrer Position, insbesondere oberhalb der Kammgleiche, gehalten, während bei den übrigen Nadeln (zweite Anzahl der Nadeln) der Musterfaden eingelegt wird. Anschließend können dann alle Nadeln, die am Strickprozess beteiligt waren, d. h. die erste Anzahl von Nadeln, kuliert werden.

Die erste Anzahl von Nadeln wird vor der Auswahl der zweiten Anzahl von Nadeln auf eine Position oberhalb der Kammgleiche abgezogen. Die mit dem vorlaufenden Stricksystem ausgewählten Nadeln (erste Anzahl von Nadeln) werden ausgetrieben und der dünne Bindefaden wird in die Nadelhaken der ausgewählten Nadeln eingelegt. Anschließend werden die Nadeln aber nicht auf Kuliertiefe abgezogen. Hierfür können innen liegende, eventuell im Strickschloss vorhandene Abzugsschlossteile außer Funktion gesetzt werden. Somit bleibt die Möglichkeit erhalten, in die ausgewählten Nadeln nochmals einen Faden, insbesondere einen Musterfaden, einzulegen.

Gemäß einer Verfahrensvariante können die Füße der dritten Anzahl von Nadeln in einer Führung des nachlaufenden Stricksystems geführt werden, während die zweite Anzahl von Nadeln zur Maschenbildung mit dem Musterfaden ausgetrieben ist.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigen, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden. Die verschiedenen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt und in der nachfolgenden Beschreibung näher erläutert.

Es zeigen:
- Fig. 1: eine Maschenreihe eines Gestrickstücks, welches in Filigrantechnik hergestellt werden soll;
- Fig. 2: eine Draufsicht auf ein erfindungsgemäßes Strickschloss.

Fig. 1 zeigt im Anschluss an eine Reihe eines Grundgestricks G eine Maschenreihe eines Gestrickstücks, welches in Filigrantechnik hergestellt werden soll, von der linken Warenseite aus gesehen. Das Grundgestrick G kann in Form eines Rippgestricks, Glattgestricks oder sonstigen Gestricks bestehen, je nachdem, in welchem Bereich des Gestricks die Filigrantechnik zum Einsatz kommen soll. Zur besseren Darstellung wird hier nur eine einzige Maschenreihe in Filigrantechnik gezeigt.

Die dargestellte Maschenreihe in Filigrantechnik wird ebenso wie die darauf folgenden Maschenreihen in dieser Technik mittels eines Bindefadens B sowie eines Musterfadens M hergestellt. Der gezeigte Ausschnitt der Maschenreihe weist die Maschen 1 bis 7 auf. Es ist zu erkennen, dass die Maschen 1 und 2 sowohl aus dem Bindefaden B als auch aus dem Musterfaden M hergestellt sind. Die Masche 3 weist nur den Bindefaden B auf. Der Musterfaden M verläuft als Flottfaden über deren Schenkel. Die Masche 4 wurde wiederum sowohl aus dem Bindefaden B als auch aus dem Musterfaden M gebildet. Die Masche 5 besteht wiederum nur aus dem Bindefaden B. Der Musterfaden M verläuft wieder als Flottfaden über deren Schenkel. Die beiden Maschen 6 und 7 sind sowohl aus dem Bindefaden B als auch aus dem Musterfaden M gebildet. Durch die Kombination der beschriebenen Möglichkeiten zur Fadeneinlage in der Gestrickbreite als auch in der Höhe des Gestricks lassen sich Muster in Filigrantechnik erzeugen. Durch die Verwendung sowohl eines Bindefadens B als auch eines Musterfadens M lässt sich ein gleichmäßiges, verzugfreies Gestrick herstellen, wobei der dünne Bindefaden B das Gerüst, d. h. ein Basisgestrick, bildet, welches dem Gestrick die gewünschte Stabilität gibt. Der Musterfaden M, welcher dicker, dünner, andersfarbig usw. als der Bindefaden B sein kann, bildet die sichtbare Struktur des Gestrickmusters aus.

Die Fig. 2 zeigt ein modernes zweisystemiges Strickschloss 100, welches für die Herstellung von Gestrickstücken in Filigrantechnik geeignet ist. Die Bewegung des Strickschlosses 100 erfolgt im gezeigten Beispiel in Richtung des Pfeils SL. Auf diese Bewegungsrichtung beziehen sich auch die Bezeichnungen "vorlaufendes und nachlaufendes Stricksystem", da das Strickschloss 100 symmetrisch aufgebaut ist und die Maschenbildung in beiden Schlittenrichtungen durchgeführt werden kann.

Eine erste Anzahl Nadeln N₁ werden mittels eines Auswahlmittels ausgewählt und mittels eines Austriebsmittels in Form eines Austriebsschlossteils 10a oder in Form eines Abzugsschlossteils 12a ausgetrieben. Der Bindefaden B wird in die Nadelhaken der ausgewählten Nadeln N₁ eingelegt. Die Nadeln N₁ werden anschließend durch die Kurve 50 nicht auf Kuliertiefe abgezogen. Um ein Abziehen auf Kuliertiefe zu verhindern, wurden innenliegende Abzugsschlossteile außer Funktion gesetzt bzw. entfernt.

Zwischen den beiden Stricksystemen S1, S2 ist ein Brückenteil 30 eingesetzt, welches über die Führung 51 die Nadeln N₁ zunächst auf einer Fadeneinlageposition hält und im Bereich kurz vor der Schlossmitte SM durch die Kurve 52 auf eine Position 53 oberhalb der Kammgleiche abzieht. So wird erreicht, dass zwar der Bindefaden B in die Nadelhaken eingelegt wird, die Nadeln N₁ aber nur so weit abgezogen werden, dass die alte Masche, welche sich auf dem Nadelschaft befindet, zwar die Zunge schließt, aber nicht abgeschlagen wird.

Im nachlaufenden System S2 werden die Nadeln N₂, welche mustermäßig zusätzlich zum Bindefaden einen Musterfaden M erhalten sollen, als eine zweite Anzahl von Nadeln N₂, mittels eines ersten Auswahlmittels ausgewählt und mittels des Austriebsschlossteils 10b auf eine Höhe zur Fadeneinlage ausgetrieben, wodurch eine erneute Fadeneinlage mit dem Musterfaden M erfolgt.

Die Nadeln der ersten Anzahl von Nadeln N₁, die nicht auch Bestandteil der zweiten Anzahl von Nadeln N₂ sind, also diejenigen Nadeln N₃, die lediglich einen Bindefaden B erhalten, nicht jedoch den Musterfaden M, werden durch ein zweites Auswahlmittel ausgewählt und in ihrer vorhergehenden Austriebshöhe belassen. Sie durchlaufen mit ihren Füßen eine Führung 11b im Austriebsschlossteil 10b. Das Drückerteil 13b unterdrückt die hier nicht dargestellten Füße von Kupplungsteilen (Strickauswahl) beim Einlaufen in das nachlaufende Stricksystem S2. Die Füße werden erst freigegeben, wenn sich die Nadelfüße der im zweiten Stricksystem S2 nicht für die Fadeneinlage ausgewählten Nadeln N₃ der ersten Anzahl von Nadeln N₁ in der Führung 11b befinden. Daran anschließend werden alle Nadeln, d. h. die erste Anzahl von Nadeln N₁, durch das nachlaufende Abzugsschlossteil 12b in Kuliertiefe abgezogen, wodurch alle Nadeln N₁ ihre Maschen ausbilden.

Der Fig. 2 ist zu entnehmen, dass bei einer Bewegungsrichtung entgegen des Pfeils SL der Nadelsenker 12a als Abzugsschlossteil zum Kulieren aller Nadeln wirkt. Entsprechend kommen bei einer Bewegungsrichtung entgegen der Pfeilrichtung SL das innere Drückerteil 13a und die Führung 11a zum Einsatz, da dann das Stricksystem S1 das nachlaufende Stricksystem ist.

Das Brückenteil 30 ist symmetrisch zur Schlossmitte SM angeordnet und ragt in beide Stricksysteme S1, S2. Die Schlossmitte SM stellt eine Symmetrieebene dar.

## Patentansprüche

1. Strickschloss (100) einer Flachstrickmaschine mit einem vorlaufenden und einem nachlaufenden Stricksystem (S1, S2), wobei das vorlaufende Stricksystem (S1) Austriebsmittel zum Austrieb einer ersten Anzahl ausgewählter Nadeln (N₁) aufweist und das nachlaufende Stricksystem (S2) erste Auswahlmittel zur Auswahl einer zweiten Anzahl von Nadeln (N₂) aus der ersten Anzahl von ausgetriebenen Nadeln (N₁) sowie ein Austriebsmittel zum Austrieb der zweiten Anzahl von Nadeln (N₂) und ein Abzugsschlossteil (12b) zum Abzug aller am Strickprozess beteiligten Nadeln, das heißt der ersten Anzahl ausgewählter Nadeln (N₁), auf Kuliertiefe aufweist, wobei das nachlaufende Stricksystem (S2) außerdem zweite Auswahlmittel zur Auswahl einer dritten Anzahl von Nadeln (N₃) aus der ersten Anzahl von ausgetriebenen Nadeln (N1), die nicht Bestandteil der zweiten Anzahl von Nadeln (N2) sind, aufweist, wobei im nachlaufenden Stricksystem (S2) für die dritte Anzahl von Nadeln (N3) keine Austriebsmittel oder allenfalls solche Austriebsmittel vorgesehen sind, die die dritte Anzahl von Nadeln (N3) nicht so weit austreiben, dass diese eine Fadeneinlegeposition im nachlaufenden Stricksystem (S2) erreichen, **dadurch gekennzeichnet, dass** zwischen den Stricksystemen (S1, S2) ein Brückenteil (30) angeordnet ist, welches die erste Anzahl von Nadeln (N₁) nach der Einlage eines Bindefadens (B) zunächst auf einer Fadeneinlageposition hält und dann auf eine Position oberhalb der Kammgleiche abzieht.

2. Strickschloss nach Anspruch 1, **dadurch gekennzeichnet, dass** das Strickschloss (101) bezüglich einer Mittenebene (SM) symmetrisch aufgebaut ist.

3. Strickschloss nach einem der vorhergehenden Ansprüche 1 oder 2, **dadurch gekennzeichnet, dass** es eine Führung (11b) zur Führung der Füße der dritten Anzahl von Nadeln (N₃) aufweist.

4. Strickschloss nach einem der vorhergehenden Ansprüche 1 bis 3, **dadurch gekennzeichnet, dass** das nachlaufende Stricksystem (S2) ein Drückerteil (13b) zum Unterdrücken der Füße der Nadeln (N₃) der ersten Anzahl von Nadeln (N₁), die nicht Bestandteil der zweiten Anzahl von Nadeln (N₂) sind, oder von zugeordneten Kupplungsteilen für die Strickauswahl aufweist.

5. Strickschloss nach einem der vorhergehenden Ansprüche 1 bis 4, **dadurch gekennzeichnet, dass** das vorlaufende Stricksystem (S1) ein innenliegendes Abzugsschlossteil aufweist, welches außer Funktion gesetzt werden kann.

6. Flachstrickmaschine mit einem Strickschloss nach einem der vorhergehenden Ansprüche 1 bis 5.

7. Verfahren zur Herstellung eines Filigrangestricks auf einer Flachstrickmaschine mit den folgenden Verfahrensschritten:
a) Auswahl einer ersten Anzahl von Nadeln (N₁);
b) Austreiben der ausgewählten ersten Anzahl von Nadeln (N₁) mit einem vorlaufenden Stricksystem (S1) eines Strickschlosses (100);
c) Einlegen eines Bindefadens (B) in die Nadelhaken der ausgetriebenen ersten Anzahl von Nadeln (N₁);
d) Abziehen der ersten Anzahl von Nadeln (N1) vor der Auswahl einer zweiten Anzahl von Nadeln (N2) auf eine Position oberhalb der Kammgleiche;
e) Auswahl einer zweiten Anzahl von Nadeln (N₂) aus der ersten Anzahl von ausgetriebenen Nadeln (N₁);
f) Auswahl einer dritten Anzahl von Nadeln (N₃) aus der ersten Anzahl von ausgetriebenen Nadeln (N₁), die nicht auch Bestandteil der zweiten Anzahl von Nadeln (N₂) sind, wobei die dritte Anzahl von Nadeln (N₃) weniger weit ausgetrieben wird als die zweite Anzahl von Nadeln (N₂), sodass die dritte Anzahl von Nadeln (N3) eine Fadeneinlegeposition in einem nachlaufenden Stricksystem (S2) nicht erreicht;
g) Austreiben der ausgewählten zweiten Anzahl von Nadeln (N₂) mit dem nachlaufenden Stricksystem (S2);
h) Einlegen eines Musterfadens (M) in die Nadelhaken der zweiten Anzahl ausgetriebener Nadeln (N₂);
i) Abziehen aller Nadeln (N₁) die am Strickprozess beteiligt waren, das heißt der ersten Anzahl von Nadeln (N₁), auf Kuliertiefe.

8. Verfahren nach Anspruch 7, **dadurch gekennzeichnet, dass** die Füße der dritten Anzahl von Nadeln (N₃) in einer Führung des nachlaufenden Stricksystems geführt werden, während die zweite Anzahl von Nadeln (N₂) zur Maschenbildung mit dem Musterfaden (M) ausgetrieben ist.

## Claims

1. Cam assembly (100) of a flat knitting machine with a forerunning and trailing knitting system (S1, S2), wherein the forerunning knitting system (S1) comprises drive-out means for driving out a first number of selected needles (N₁) and the trailing knitting system (S2) comprises first selection means for selecting a second number of needles (N₂) from the first number of needles (N₁) driven out, as well as a drive-out means for driving out the second number of needles (N₂) and a retraction assembly part (12b) for retracting all needles participating in the knitting process, which means the first number of selected needles (N₁), to stitch cam level, wherein the trailing knitting system (S2) also comprises second selection means for selecting a third number of needles (N₃) from the first number of needles (N₁) driven out, which are not part of the second number of needles (N₂), wherein no drive-out means, or only those drive-out means are provided in the trailing knitting system (S2) for the third number of needles (N₃), which do not drive out the third number needles (N₃) so far that these reach a thread insertion position in the trailing knitting system (S2), **characterised in that** a bridging part (30) is located between the knitting systems (S1, S2), which initially holds the first number of needles (N₁) in a thread insertion position after insertion of a binding thread (B) and then extracts these to a position above the ridge level.

2. Cam assembly according to claim 1, **characterised in that** the cam assembly (101) is constructed symmetrically in relation to a central plane (SM).

3. Cam assembly according to one of the preceding claims 1 or 2, **characterised in that** it comprises a guide (11b) for guiding the butts of the third number of needles (N₃).

4. Cam assembly according to one of the preceding claims 1 to 3, **characterised in that** the trailing knitting system (S2) comprises a pusher part (13b) for suppressing the butts of the needles (N₃) of the first number of needles (N₁) not forming a part of the second number of needles (N₂) or for suppressing allocated coupling parts for the knitting selection.

5. Cam assembly according to one of the preceding claims 1 to 4, **characterised in that** the forerunning knitting system (S1) comprises an internal extraction assembly part, the function of which can be disabled.

6. Flat knitting machine with a cam assembly according to one of the preceding claims 1 to 5.

7. Method for producing a filigree knitted fabric on a flat knitting machine, with the following method steps:
a) selecting of a first number of needles (N₁);
b) driving out the selected first number of needles (N₁) with a forerunning knitting system (S1) of a cam assembly (100);
c) inserting a binding thread (B) into the needle hook of the first number of needles (N₁) driven out;
d) extracting the first number of needles (N₁) prior to selecting a second number of needles (N₂) to a position above the ridge level;
e) selecting a second number of needles (N₂) from the first number of needles (N₁) driven out;
f) selecting a third number of needles (N₃) from the first number of needles (N₁) driven out, which are not also part of the second number of needles (N₂), wherein the third number of needles (N₃) are driven out less far than the second number of needles (N₂), so that the third number of needles (N₃) does not reach a thread insertion position in a trailing knitting system (S2);
g) driving out the selected second number of needles (N₂) with the trailing knitting system (S2);
h) inserting a pattern thread (M) into the needle hooks of the second number of needles (N₂) driven out;
i) extracting all needles (N₁) that participated in the knitting process, which means the first number of needles (N₁) to stitch cam level.

8. Method according to claim 7, **characterised in that** the butts of the third number of needles (N₃) are held in a guide of the trailing knitting system whilst the second number of needles (N₂) is driven out for forming stitches with the pattern thread (M).

## Revendications

1. Serrure (100) d'une machine à tricoter rectiligne comprenant un système (S1) de tricotage en avance et un système (S2) de tricotage en retard, le système (S1) de tricotage en avance ayant des moyens d'expulsion pour expulser un premier nombre d'aiguilles (N₁) sélectionné et le système (S2) de tricotage en retard ayant un premier moyen de sélection pour sélectionner un deuxième nombre d'aiguilles (N₂) dans le premier nombre d'aiguilles (N₁) expulsées ainsi qu'un moyen d'expulsion pour expulser le deuxième nombre d'aiguilles (N₂) et une partie (12b) de serrure de levée pour la levée de toutes les aiguilles ayant participé à l'opération de tricotage, c'est-à-dire le premier nombre d'aiguilles (N₁) sélectionnées, à la longueur de boucle, le système (S2) de tricotage en retard ayant en outre des deuxièmes moyens de sélection pour sélectionner un troisième nombre d'aiguilles (N₃) dans le premier nombre d'aiguilles (N₁) expulsées, qui ne font pas partie du deuxième nombre d'aiguilles (N₂), dans lequel dans le système (S2) de tricotage en retard, il n'est pas prévu pour le troisième nombre d'aiguilles (N₃) de moyen d'expulsion ou en tout cas des moyens d'expulsion tels qu'ils n'expulsent pas le troisième nombre d'aiguilles (N₃) si loin que celles-ci atteignent une position d'insertion de fil dans le système (S2) de tricotage en retard, **caractérisée en ce qu'**entre les systèmes (S1, S2) de tricotage est disposée une partie (30) de pont qui, après l'insertion d'un fil (B) de liaison, maintient d'abord à une position d'insertion de fil le premier nombre d'aiguilles (N₁) et le tire ensuite jusqu'à une position au-dessus de l'affleurement du peigne.

2. Serrure d'une machine à tricoter suivant la revendication 1, **caractérisée en ce que** la serrure (101) de machine à tricoter est symétrique par rapport à un plan (SM) médian.

3. Serrure d'une machine à tricoter suivant l'une des revendications précédentes 1 ou 2, **caractérisée en ce qu'**elle a un guidage (11b) pour guider les pieds du troisième nombre d'aiguilles (N₃).

4. Serrure d'une machine à tricoter suivant l'une des revendications précédentes 1 ou 3, **caractérisée en ce que** le système (S2) de tricotage en retard a une partie (13b) de poussée pour pousser vers le bas le pied des aiguilles (N₃) du premier nombre d'aiguilles (N₁), qui ne font pas partie du deuxième nombre d'aiguilles (N₂) ou des parties de couplage associées pour la sélection de tricotage.

5. Serrure d'une machine à tricoter suivant l'une des revendications précédentes 1 ou 4, **caractérisée en ce que** le système (S1) de tricotage en avance a une partie intérieure de serrure de levée, qui peut être mise en fonction de l'extérieur.

6. Machine à tricoter rectiligne ayant une serrure suivant l'une des revendications précédentes 1 à 5.

7. Procédé de fabrication d'un tricot filigrané sur une machine à tricoter rectiligne comprenant les stades de procédé suivant :
a) sélection d'un premier nombre d'aiguilles (N₁) ;
b) expulsion du premier nombre sélectionné d'aiguilles (N₁) par un système (S1) de tricotage en avance d'une serrure (100) de machine à tricoter ;
c) insertion d'un fil (B) de liaison dans les becs d'aiguille du premier nombre expulsé d'aiguilles (N₁) ;
d) levée, avant la sélection d'un deuxième nombre d'aiguilles (N₂) du premier nombre d'aiguilles (N₁) jusqu'à une position au dessus de l'affleurement du peigne ;
e) sélection d'un deuxième nombre d'aiguilles (N₂) dans le premier nombre d'aiguilles (N₁) expulsées ;
f) sélection d'un troisième nombre d'aiguilles (N₃) dans le premier nombre d'aiguilles (N₁) expulsées, qui ne font pas partie du deuxième nombre d'aiguilles (N₂), le troisième nombre d'aiguilles (N₃) étant expulsé moins loin que le deuxième nombre d'aiguilles (N₂), de manière à ce que le troisième nombre d'aiguilles (N₃) n'atteigne pas une position d'insertion de fil dans un système (S2) de tricotage en retard ;
g) expulsion du deuxième nombre sélectionné d'aiguilles (N₂) par le système (S2) de tricotage en retard ;
h) insertion d'un fil (M) dessin dans les becs d'aiguille du deuxième nombre d'aiguilles (N₂) expulsées ;
i) levée de toutes les aiguilles (N₁), qui ont participé à l'opération de tricotage, c'est-à-dire le premier nombre d'aiguilles (N₁), à la longueur de boucle.

8. Procédé suivant la revendication 7, **caractérisé en ce que** l'on guide le pied du troisième nombre d'aiguilles (N₃) dans un guidage du système de tricotage en retard, tandis que le deuxième nombre d'aiguilles (N₂) est, pour former la maille, expulsé avec le fil (M) dessin.
